# FASCICULE DE BREVET EUROPEEN

(11) **EP 1 534 585 B1**
(45) Date de publication et mention de la délivrance du brevet: **19.08.2009**
(21) Numéro de dépôt: 03763940.8
(22) Date de dépôt: 09.07.2003
(51) Int. Cl.: B63B 35/32, E02B 15/04

(54) **BATIMENT DESTINE A RECUEILLIR A SON BORD DES DECHETS SANS NECESSITER DE POMPAGE A CET EFFET**
ZUM SAMMELN VON ABFÄLLEN AN BORD OHNE DAS ERFORDERNIS ZUM PUMPEN AUSGEFÜHRTES SCHIFF
VESSEL WHICH IS DESIGNED FOR THE ON BOARD COLLECTION OF WASTE WITHOUT THE NEED FOR PUMPING

(30) Priorité: 12.07.2002 FR 0209002
(43) Date de publication de la demande: 01.06.2005
(73) Titulaire: Ecoceane SAS, 75004 Paris (FR)
(72) Inventeur: JOLIET, Jean-Pierre, F-22470 Louezec (FR)
(74) Mandataire: Saint-Marc-Etienne, Christophe Andréas
(86) Numéro de dépôt international: PCT/FR2003/002132
(87) Numéro de publication internationale: WO 2004/007273

(56) Documents cités:
- WO-A-00/27694
- FR-A- 2 791 947
- GB-A- 2 365 387
- US-A- 4 372 854
- US-A- 4 545 315
- US-A- 4 595 510
- US-A- 6 022 476

## Description

La présente invention concerne un bâtiment destiné à évoluer sur une surface d'un plan ou d'un cours d'eau, et à recueillir à son bord des déchets présents au voisinage de ladite surface.

De tels bâtiments sont couramment utilisés pour débarrasser des eaux portuaires de déchets flottants à leur surface, comme des objets flottants ou des nappes d'hydrocarbure.

La plupart des bâtiments de ce type mettent en oeuvre des dispositifs de pompage nécessitant des installations mécaniques, hydrauliques et électriques relativement complexes, et donc coûteux à produire et à maintenir en bon état de marche. De plus, un opérateur destiné à contrôler le fonctionnement de tels dispositifs devra posséder à cet effet de bonnes connaissances en mécanique, en hydraulique et en électricité, que seule une formation coûteuse peut apporter.

On connaît également des bâtiments tels que celui décrit dans le document de brevet US 4 545 315 qui est muni de moyens de rétentions de déchets solides uniquement et qui est piloté par télécommande. Ce bâtiment permet de ramasser des objets ou des animaux lors de son trajet sur l'eau.

Le document de brevet US 4 595 510 décrit un bâtiment muni de moyens de rétention de déchets liquides dont une cuve est placée légèrement en dessous de la surface de l'eau. Un dispositif de pompage est utilisé pour transférer les déchets liquides de cette cuve jusque dans des cuves annexes.

Le document de brevet WO 00/27694 décrit un bâtiment comportant des moyens de rétention de déchets liquides placé sur un trajet d'un canal d'eau à l'intérieur du bâtiment. Une roue à aube est placée sur le trajet de l'eau en amont des moyens de rétention de façon à y transférer les déchets liquides. Deux autres roues à aubes sont également utilisées pour évacuer l'eau du bâtiment. Le document US 4 372 054 décrit un bâtiment comportant toutes les caractéristiques du préambule de la revendication 1.

L'un des buts de l'invention est de fournir un bâtiment capable de recueillir des déchets sans faire appel à un dispositif de pompage ou de ramassage spécifique,
dispositif dont le contrôle nécessiterait des actions supplémentaires à celles nécessaires pour manoeuvrer ledit bâtiment.

En effet, un bâtiment conforme au paragraphe introductif est du type comme décrit dans revendication independente 1.

L'invention garantit ainsi une activation automatique des moyens de rétention par simple établissement d'une circulation d'eau le long du canal d'écoulement d'eau qui dirigera alors vers les moyens de rétention les divers déchets présents à l'entrée d'eau dudit canal, la sortie d'eau restituant en quelque sorte une eau filtrée, puisque débarrassée desdits déchets.

Les moyens de rétention pourront par exemple être activés par le seul mouvement du bâtiment, et ne nécessiteront donc aucun mécanisme ou contrôle particuliers dans le cours de leur fonctionnement. Il suffira à un opérateur de piloter le bâtiment et de le diriger vers les déchets qu'il souhaite recueillir, le bâtiment avalant en quelque sorte lesdits déchets dans le fil de son mouvement. La seule compétence nécessaire à l'opérateur pour contrôler de telles opérations de nettoyage sera une aptitude à manoeuvrer un tel bâtiment dans ses conditions d'utilisation, c'est-à-dire dans un port, sur une rivière, etc.

Selon un premier aspect de l'invention, les moyens de rétention incluent des moyens de rétention de déchets liquides disposés sur un premier trajet dudit canal.

Les moyens de rétention de déchets liquides permettront par exemple de recueillir des nappes d'hydrocarbure présentes au voisinage de la surface du plan ou cours d'eau sur laquelle le bâtiment conforme à l'invention est destiné à évoluer.

En vue d'une telle application, le bâtiment conforme à l'invention pourra inclure en outre des moyens de chauffage d'une surface supérieure du canal d'écoulement d'eau, destinés à fluidifier les hydrocarbures, qui pourront se présenter sous forme de galettes ou de boulettes semi-rigides.

Selon un mode de réalisation particulier de cette première variante, les moyens de rétention de déchets liquides incluent une cuve de rétention destinée à être traversée par le canal d'écoulement d'eau lorsque le bâtiment est en mouvement.

Le bâtiment pourra inclure en outre des moyens de régulation d'une température intérieure de la cuve de rétention, qui permettront de maintenir dans un état liquide des hydrocarbures contenus dans la cuve, ce qui facilitera une vidange ultérieure de la cuve, par exemple par pompage.

Selon une caractéristique de l'invention, la sortie des moyens de rétention de déchets liquides est destinée à être obstruée par des moyens de fermeture lorsque lesdits moyens de rétention de déchets liquide sont remplie de déchets liquides.

Les hydrocarbures étant par nature plus légers que l'eau, ils s'accumuleront au fur et à mesure dans la cuve de rétention décrite ci-dessus qui permettra cependant à l'eau, débarrassée de ces hydrocarbures, de s'échapper par le fond de ladite cuve, laquelle cuve permet donc une collecte et un stockage de déchets liquides sans pour autant interrompre la circulation d'eau le long du canal d'écoulement entre l'entrée et la sortie d'eau. Cette circulation ne sera interrompue que lorsque la cuve de rétention sera pleine, c'est-à-dire lorsque le bâtiment ne pourra plus recueillir à son bord de déchets liquides supplémentaires. Une telle interruption de circulation est alors réalisée par les moyens de fermeture.

Les moyens de fermeture comprendront de préférence un flotteur présentant au moins une surface apte à recouvrir l'orifice formant la sortie de la cuve, lequel flotteur est réalisé en un matériau présentant une masse volumique supérieure à celle des déchets liquides et inférieure à celle de l'eau.

Ce mode de réalisation des moyens de fermeture est avantageux en ce qu'il permet une fermeture automatique de la cuve de rétention lorsque ladite cuve est pleine. En effet, le flotteur étant plus lourd que les hydrocarbures maintenus dans la cuve, il sera progressivement enfoncé vers l'orifice pratiqué dans le fond de la cuve à mesure que celle-ci se remplira de déchets liquides. Lorsque la cuve sera pleine, le flotteur se trouvera naturellement plaqué contre ledit orifice et bouchera donc la sortie de la cuve.

Selon un deuxième aspect de l'invention, les moyens de rétention incluent des moyens de rétention de déchets solides disposés sur un deuxième trajet dudit canal.

Les moyens de rétention pourront inclure à la fois des moyens de rétention de déchets liquides et moyens de rétention de déchets solides. Le fait qu'ils soient alors placés sur des premier et deuxième trajets permet d'assurer que la circulation d'eau le long de l'un des deux trajets ne sera pas interrompue du seul fait d'une interruption de la circulation d'eau le long de l'autre trajet.

Si les moyens de rétention de déchets solides sont disposés en amont du canal d'écoulement d'eau par rapport aux moyens de rétention de déchets liquides, les premier et deuxième trajets dudit canal pourront être confondus entre l'entrée du canal et une sortie des moyens de rétention de déchets solides.

Un tel agencement des moyens de rétention de déchets liquides et des moyens de rétention de déchets solides permet de réduire l'encombrement du bâtiment tout en minimisant les risques pour que des interruptions intempestives ne surviennent dans les trajets d'écoulement d'eau. En effet, c'est principalement lorsque les moyens de rétention de déchets liquides sont remplis par de tels déchets qu'une interruption de circulation d'eau survient, afin d'éviter un rejet de ces déchets vers la sortie d'eau du bâtiment. La disposition des moyens de rétention de déchets solides en amont des moyens de rétention de déchets liquides, les premier et deuxième trajets divergeant en aval des moyens de rétention de déchets solides, permet d'assurer qu'une interruption de la circulation d'eau au travers des moyens de rétention de déchets liquides n'affectera pas de manière significative le fonctionnement des moyens de rétention de déchets solides.

Les moyens de rétention de déchets solides pourront être réalisés de diverses manières, et pourront en particulier inclure au moins une grille disposée en travers du canal d'écoulement d'eau.

Les moyens de rétention de déchets solides incluront de préférence une première et une deuxième grilles formant saillie l'une par rapport à l'autre et solidaires entre elles de manière à former un ensemble, lequel ensemble est mobile par rapport audit bâtiment.

Ce mode de réalisation préféré des moyens de rétention de déchets solides permet une collecte et un stockage efficace desdits déchets, et permet en outre de déverser aisément lesdits déchets dans un récipient lorsque le bâtiment devra en être débarrassé.

La mise en mouvement du bâtiment peut être réalisée de multiples manières, par exemple au moyen d'un moteur à hélice électrique ou à explosion, tel un moteur hors-bord sur lequel auront été adaptés des moyens de déviation de flux. Selon un troisième aspect de l'invention, un bâtiment tel que décrit plus haut inclura en outre une turbine destinée à entraîner ledit bâtiment en mouvement, laquelle turbine présentera une entrée disposée en aval de la sortie du canal d'écoulement d'eau et une sortie destinée à produire un jet d'eau vers l'extérieur dudit bâtiment, en dessous de la surface du plan ou cours d'eau.

Ce troisième aspect de l'invention est avantageux en ce que, la turbine étant placée dans le prolongement du canal d'écoulement d'eau, ladite turbine peut réguler le débit d'écoulement d'eau dans ledit canal, et en particulier accélérer ce débit, ce qui est particulièrement utile par exemple pendant une phase de démarrage au cours de laquelle, bien que le mouvement du bâtiment y soit relativement lent, une collecte efficace des déchets est assurée par un fort débit imprimé par la turbine dans le canal d'écoulement d'eau.

La sortie de la turbine sera avantageusement munie d'un déflecteur présentant une position réglable, laquelle position déterminera une direction du jet d'eau produit par ladite turbine.

Le déflecteur permettra de manoeuvrer le bâtiment sans requérir d'autre moyen dédié à cet effet spécifique, comme un gouvernail annexe.

Dans le cas où le bâtiment est un monocoque, l'entrée et la sortie d'eau peuvent être pratiquées dans la proue et dans la poupe de ladite coque, qui comportera une partie creuse délimitant le canal d'écoulement d'eau.

Cependant, selon un quatrième aspect de l'invention, un bâtiment tel que décrit plus haut sera muni d'au moins deux coques solidaires l'une de l'autre et sensiblement parallèles entre elles, une distance séparant lesdites coques délimitant une largeur du canal d'écoulement d'eau.

Une telle structure multicoques confère au bâtiment une stabilité et une maniabilité plus grande, et permet de réaliser de manière simple le canal d'écoulement d'eau, qui est formé de manière naturelle entre les coques.

Un tel bâtiment pourra en outre inclure un carénage reliant entre eux des fonds desdites coques, une distance séparant ledit carénage de la surface du plan ou cours d'eau délimitant une profondeur du canal d'écoulement.

Le carénage permet d'isoler le canal d'écoulement d'eau de tout remous en provenance du dessous du bâtiment qui risquerait de perturber le fonctionnement des moyens de rétention.

Ce carénage pourra de plus être muni d'éléments roulants tels des roues pour faciliter des opérations de déplacement du bâtiment sur la terre ferme.

Les caractéristiques de l'invention mentionnées ci-dessus, ainsi que d'autres, apparaîtront plus clairement à la lecture de la description suivante d'un exemple de réalisation, ladite description étant faite en relation avec les dessins joints, parmi lesquels :
La Fig.1 est une représentation schématique en perspective d'un bâtiment selon un mode de réalisation particulier de l'invention,
La Fig.2 est une représentation schématique d'un tel bâtiment, vu depuis son flanc bâbord, dans une première configuration de fonctionnement,
La Fig.3 est une représentation schématique d'un tel bâtiment, vu depuis son flanc bâbord, dans une deuxième configuration de fonctionnement,
La Fig.4 est une représentation schématique d'un tel bâtiment, vu depuis son flanc bâbord, dans une troisième configuration de fonctionnement, et
La Fig.5 est une représentation schématique d'un tel bâtiment, vu depuis son flanc bâbord, dans une quatrième configuration de fonctionnement.

La Fig. 1 représente schématiquement un bâtiment BAT conforme à un mode de réalisation particulier de l'invention. Ce bâtiment BAT est destiné à évoluer sur une surface d'un plan ou d'un cours d'eau, et à recueillir à son bord des déchets présents à ladite surface. Le bâtiment BAT inclut des moyens de rétention (MRS, MRL) aptes à capter et à retenir des déchets, et à être activés par un mouvement du bâtiment. Ces moyens de rétention (MRS, MRL) sont représentés en traits gras sur la présente figure.

Le bâtiment BAT comporte dans cet exemple de réalisation deux coques CQ1 et CQ2 solidaires l'une de l'autre et sensiblement parallèles entre elles. Ces coques délimitent entre elles un canal d'écoulement d'eau destiné à relier entre elles une entrée et une sortie d'eau EO et SO lorsque le bâtiment BAT est en mouvement, les moyens de rétention (MRS, MRL) étant disposés sur au moins un trajet dudit canal.

Les moyens de rétention (MRS, MRL) incluent des moyens de rétention de déchets liquides MRL disposés sur un premier trajet dudit canal. Ces moyens de rétention de déchets liquides MRL incluent une cuve de rétention CUV destinée à être traversée par le canal d'écoulement d'eau lorsque le bâtiment BAT est en mouvement.

Le bâtiment BAT inclut ici des moyens de chauffage HM d'une surface supérieure du canal d'écoulement d'eau, destinés à fluidifier des déchets liquides formés par des hydrocarbures, qui pourraient se présenter sous forme de galettes ou de boulettes semi-liquides. Ces moyens de chauffage HM pourront par exemple émettre un rayonnement électromagnétique EMW, sous forme d'ondes infra-rouge ou de micro-ondes, dont l'amplitude et la longueur d'onde auront été préalablement réglées de manière à assurer une pénétration dudit rayonnement EMW sur une profondeur De prédéterminée, qui sera par exemple comprise entre 5 et 15 centimètres.

Le bâtiment BAT inclura en outre avantageusement des moyens de régulation d'une température intérieure de la cuve de rétention CUV, qui n'ont pas été représentés ici dans le but de ne pas encombrer inutilement la présente Figure, lesquels moyens de régulation permettront de maintenir dans un état liquide des hydrocarbures contenus dans la cuve CUV, en vue de faciliter une vidange ultérieure de la cuve, par exemple par pompage. Ces moyens de régulation pourront par exemple être constitués par des résistances électriques intégrées dans les parois de la cuve CUV, et destinées à être alimentées par un courant électrique lorsque la température intérieure de la cuve CUV descendra en-dessous d'une valeur de seuil prédéterminée.

Dans le mode de réalisation décrit ici, la cuve de rétention CUV présente :
. une entrée EL, destinée à être reliée à l'entrée EO du canal d'écoulement d'eau, matérialisée par un bord supérieur de ladite cuve, et destinée à être placée au voisinage de la surface de l'eau, et
. une sortie SL, destinée à être reliée à la sortie dudit canal SO, matérialisée par un orifice pratiqué dans un fond de la cuve de rétention CUV, et destinée à être obstruée par des moyens de fermeture, non-représentés ici, lorsque ladite cuve CUV est remplie de déchets liquides.

Les moyens de rétention de déchets liquides MRL incluent ici également un entonnoir ENT destiné à diriger un flux d'eau vers la cuve de rétention CUV et à favoriser ainsi la création du premier trajet du canal d'écoulement d'eau.

Les moyens de rétention (MRS, MRL) incluent en outre des moyens de rétention de déchets solides MRS disposés en amont du canal d'écoulement d'eau par rapport aux moyens de rétention de déchets liquides MRL. Ces moyens de rétention de déchets solides MRS incluent une première et une deuxième grilles GR1 et GR2, disposées en travers du canal d'écoulement d'eau, formant saillie l'une par rapport à l'autre et solidaires entre elles de manière à former un ensemble (GR1, GR2), lequel ensemble est rendu mobile par rapport audit bâtiment au moyen d'une liaison pivot avec deux supports SUP solidaires des première et deuxième coques CQ1 et CQ2, laquelle liaison pivot autorise une rotation dudit ensemble (GR1, GR2) autour d'un axe de rotation A1.

Le bâtiment BAT inclut en outre une turbine TUR, commandée par un moteur MOT, et destinée à entraîner ledit bâtiment en mouvement, laquelle turbine présente une entrée disposée en aval de la sortie SO du canal d'écoulement d'eau et une sortie destinée à produire un jet d'eau vers l'extérieur dudit bâtiment BAT, en dessous de la surface du plan ou cours d'eau.

La Fig.2 représente schématiquement ce bâtiment BAT, vu depuis son flanc bâbord, dans une première configuration de fonctionnement. Les éléments de ce bâtiment qui ont déjà été décrits ci-dessus sont munis des mêmes signes de référence et ne seront pas à nouveau décrits ici. Cette vue schématique permet cependant d'observer un déflecteur DEF dont est munie la sortie de la turbine commandée par le moteur MOT, lequel déflecteur DEF présente une position réglable qui détermine une direction du jet d'eau JO produit par ladite turbine. Cette vue schématique montre en outre un carénage CAR reliant entre eux les fonds des deux coques du bâtiment BAT.

Le bâtiment BAT évolue ici à la surface d'un plan d'eau, dont un niveau est représenté par une ligne NE. Dans cette première configuration, le déflecteur DEF est en position haute, de sorte que le jet d'eau JO produit par la turbine est dirigé vers l'arrière du bâtiment BAT, lequel se déplace alors vers l'avant à une vitesse Vbat. La vitesse relative du bâtiment vis-à-vis du plan d'eau donne naissance à un canal d'écoulement d'eau reliant entre elles l'entrée d'eau EO et la sortie d'eau SO. L'établissement de ce canal d'écoulement d'eau est en outre favorisé par le flux d'eau traversant la turbine, le débit de l'écoulement d'eau dans ce canal pouvant ainsi être régulé en agissant sur des commandes du moteur MOT.

Les moyens de rétention de déchets liquides MRL sont disposés sur un premier trajet TRAJ1 du canal d'écoulement d'eau, les moyens de rétention de déchets solides formés par les première et deuxième grilles GR1 et GR2 étant disposés sur un deuxième trajet TRAJ2 dudit canal.

Les première et deuxième grilles GR1 et GR2 qui forment les moyens de rétention de déchets solides étant disposés en amont du canal d'écoulement d'eau par rapport aux moyens de rétention de déchets liquides MRL, les premier et deuxième trajets TRAJ1 et TRAJ2 sont confondus entre l'entrée EO du canal d'écoulement d'eau et une sortie des moyens de rétention de déchets solides située ici entre la première grille GR1 et l'entonnoir ENT inclus dans les moyens de rétention de déchets liquides MRL.

Un seuil réglable, non représenté ici, pourra être aménagé en amont des première et deuxième grilles GR1 et GR2 de manière à réguler les flux confondus des premier et deuxième trajets TRAJ1 et TRAJ2 en fonction d'un enfoncement du bâtiment BAT, lequel enfoncement pourrait par exemple être causé par une surcharge dudit bâtiment.

Tout déchet solide DS présentant une dimension supérieure à un écart existant entre deux barreaux adjacents des première et deuxième grilles GR1 et GR2 est retenu par lesdites grilles à mesure que le bâtiment se déplace. Les première et deuxième grilles GR1 et GR2 ne font cependant pas obstacle au passage d'éléments liquides, et débarrassent ainsi par filtrage l'eau avalée par l'entrée d'eau EO des seuls déchets solides DS. L'eau présente à la sortie des moyens de rétention de déchets solides peut contenir, au voisinage de la surface, des déchets liquides DL, représentés ici par des hachures au voisinage du niveau d'eau NE, tels des nappes d'hydrocarbures comme cela est souvent le cas dans des eaux portuaires. Ces déchets liquides DL seront orientés le long du premier trajet TRAJ1 par l'entonnoir ENT vers l'entrée EL de la cuve de rétention où ils seront accumulés en surface, puisque leur masse volumique est inférieure à celle de l'eau qui pourra, elle, s'échapper au travers de l'orifice de sortie de la cuve vers la sortie SO du canal d'écoulement d'eau. La création du flux s'écoulant le long du premier trajet TRAJ1 est en outre favorisée dans ce mode de réalisation par un effet Venturi généré par la forme particulière de la cuve de rétention, qui présente ici une surface décroissante dans le sens de la profondeur.

Le deuxième trajet TRAJ2 du canal d'écoulement d'eau permettra en outre à de l'eau non souillée par des déchets liquides, puisque prélevée plus en profondeur, de s'écouler entre le carénage CAR et le dessous de la cuve de rétention vers la sortie d'eau SO. Ce deuxième trajet TRAJ2 ne sera pas perturbé de manière significative si le premier trajet TRAJ1 est interrompu.

Les moyens de rétention de déchets liquides MRL incluent des moyens de fermeture destinés à obstruer la cuve de rétention lorsque celle-ci est remplie de déchets liquides DL. Ces moyens de fermeture sont ici constitués par un flotteur FL, réalisé en un matériau présentant une masse volumique supérieure à celle des déchets liquides DL et inférieure à celle de l'eau, de sorte qu'il est par nature maintenu en position juste en dessous d'une ligne de séparation entre les déchets liquides DL et l'eau contenus ensemble dans la cuve de rétention. Ceci permet une fermeture automatique de la cuve de rétention lorsque ladite cuve est pleine. En effet, le flotteur FL sera progressivement enfoncé vers l'orifice pratiqué dans le fond de la cuve à mesure que celle-ci se remplira de déchets liquides DL. Lorsque la cuve sera pleine, le flotteur se trouvera naturellement plaqué contre ledit orifice et bouchera donc la sortie de la cuve.

La Fig.3 illustre un tel état de fait sous forme d'une deuxième configuration, dans laquelle le premier trajet TRAJ1 est interrompu du fait d'une fermeture par le flotteur FL de l'orifice pratiqué dans le fond de la cuve des moyens de rétention MRL de déchets liquides DL. Pour éviter que ladite cuve ne déborde en présence de remous pouvant faire varier brusquement le niveau d'eau NE, une trappe de fermeture TF a en outre été actionnée pour obstruer l'entrée EL de la cuve de rétention. Le deuxième trajet TRAJ2 n'est pas affecté de manière significative par l'interruption du premier trajet TRAJ1, de sorte que de l'eau continue à s'écouler dans le canal d'écoulement reliant entre elles l'entrée d'eau EO et la sortie d'eau SO, le bâtiment BAT continuant à se déplacer à la vitesse Vbat. La persistance de l'existence de ce canal, obtenue grâce au deuxième trajet TRAJ2, permet aux moyens de rétention de déchets solides de continuer à fonctionner, comme le montre la présence d'un nouveau déchet solide DS collecté par les première et deuxième grilles GR1 et GR2.

La Fig.4 illustre une troisième configuration de fonctionnement possible d'un bâtiment BAT conforme au mode de réalisation particulier décrit ci-dessus. Dans cette troisième configuration, le déflecteur DEF dont est munie la sortie de la turbine commandée par le moteur MOT est en position basse, de sorte qu'il interfère avec le jet d'eau JO produit par ladite turbine en le défléchissant vers l'avant du bâtiment BAT. Ceci a pour effet d'inverser le sens de la vitesse Vbat dudit bâtiment BAT, et donc de mouvoir ledit bâtiment en marche arrière. Une telle faculté de déplacement en marche arrière est particulièrement utile dans des situations où le bâtiment BAT ne dispose que d'une faible marge de manoeuvre, comme dans des installations portuaires où l'espace disponible est généralement occupé autant que possible par des navires à quai ou en cours d'accostage ou de départ. Le déflecteur DEF pourra d'ailleurs être constitué par un assemblage d'un demi-déflecteur bâbord et d'un demi-déflecteur tribord, ce dernier n'étant pas représenté sur la présente figure où seul le demi-réflecteur bâbord est apparent, lesdits demi-déflecteurs étant alors contrôlables séparément pour infléchir la direction du jet d'eau JO produit par la turbine vers bâbord ou vers tribord.

Il est à noter que, même lorsque la direction du mouvement du bâtiment BAT est inversée, comme c'est le cas dans cette troisième configuration, le flux d'eau généré par la turbine permet de préserver un débit d'écoulement suffisant entre l'entrée d'eau EO et la sortie d'eau SO pour maintenir activés les moyens de rétention (GR1, GR2) de déchets solides DS et les moyens de rétention MRL de déchets solides DL, aucun des premier et deuxième trajet TRAJ1 et TRAJ2 n'étant alors interrompu, tout au moins jusqu'au remplissage de la cuve de rétention de déchets liquides DL conformément à l'exposé qui précède.

Dans une configuration toute particulière, il pourra même advenir que le déflecteur DEF soit orienté de sorte que le jet d'eau JO produit par la turbine ait une direction verticale. La vitesse Vbat du bâtiment BAT par rapport au plan ou cours d'eau sera alors nulle, une fois tout effet d'inertie dissipé, mais le débit d'écoulement entre l'entrée d'eau EO et la sortie d'eau SO sera préservé et maintiendra activés les moyens de rétention (GR1, GR2) de déchets solides DS et les moyens de rétention MRL de déchets solides DL, bien que le mouvement du bâtiment BAT ait été interrompu.

La Fig.5 illustre une quatrième configuration de fonctionnement possible d'un bâtiment BAT conforme au mode de réalisation particulier décrit ci-dessus. Dans cette quatrième configuration, le bâtiment BAT a été mis à quai en vue de décharger les divers déchets qu'il a recueillis à son bord. A cet effet, l'ensemble constitué par les première et deuxième grilles GR1 et GR2 a subi une rotation autour de l'axe A1 de la liaison pivot liant ledit ensemble (GR1, GR2) aux supports SUP, laquelle liaison pivot confère dans cet exemple audit ensemble (GR1, GR2) sa mobilité par rapport au bâtiment BAT. Dans d'autres modes de réalisation, l'ensemble constitué par les première et deuxième grilles GR1 et GR2 pourra être entièrement amovible. Les déchets solides DS collectés et stockés par les moyens de rétention de déchets solides constitués par lesdites première et deuxième grilles GR1 et GR2 sont alors déversés dans une benne BEN, suspendues dans cet exemple à un palan mobile PAL. Les déchets liquides DL contenus dans la cuve de rétention, dont l'entrée et la sortie auront été préalablement fermées respectivement par la trappe de fermeture TF et le flotteur FL, seront quant à eux extraits au moyen d'un tuyau de vidange TUY développant une force d'aspiration ASP.

On notera que de telles opérations de déchargement du bâtiment BAT peuvent être également opérées à terre, la surface inférieure du carénage CAR du bâtiment BAT étant munie d'éléments roulants, dans cet exemple une roue avant R1 et deux roues arrière R2 et R3 dont seul la roue bâbord est apparente, pour faciliter des opérations de déplacement du bâtiment BAT sur la terre ferme. Ces éléments roulants R1, R2 et R3 seront en outre très utiles pour charger ledit bâtiment BAT sur une plate-forme ou une remorque en vue d'un transport, par exemple par voie terrestre, ainsi que pour mettre à flot le bâtiment BAT, puisqu'il suffira alors de le faire rouler le long d'une grève, ce qui évite de recourir à un grutage.

## Revendications

1. Bâtiment (BAT) destiné à recueillir à son bord des déchets présents au voisinage d'une surface d'un plan ou d'un cours d'eau, ledit bâtiment (BAT) étant du type comportant une cuve de rétention (CUV) de déchets liquides flottants, un canal d'écoulement d'eau aménagé dans ledit bâtiment entre une entrée (EO) et une sortie d'eau SO)
**caractérisé en ce que** le bâtiment comporte une turbine (TUR) prévue pour créer un flux d'eau dans ledit canal d'écoulement d'eau, et que le canal d'écoulement d'eau est divisé en aval de ladite entrée (EO) et en amont de ladite cuve de rétention (CUV) en un premier trajet (TRAJ1) débouchant dans la cuve de rétention CUV) et en un second trajets (TRAJ2),
et **en ce que** des moyens sont prévus pour qu'en en aval de la cuve de rétention (CUV), ledit second trajet (TRAJ2) débouche dans ledit premier trajet (TRAJ1) en amont de ladite turbine (TUR) de manière que l'eau contenue dans la cuve de rétention (CUV) sorte de ladite cuve (CUV) par effet Venturi.

2. Bâtiment (BAT) selon la revendication 1, **caractérisé en ce** ladite cuve de rétention (CUV) présente :
- une entrée (EL) destinée à être placée au voisinage de la surface de l'eau, à être reliée à l'entrée d'eau (EO) et matérialisée par un bord supérieur de la cuve et,
- une sortie (SL), destinée à être reliée à la sortie d'eau (SO)et matérialisée par un orifice pratiqué en son fond, ladite sortie (SL) étant destinée à être obstruée par des moyens de fermeture lorsque la cuve de rétention (CUV) est rempli de déchets liquides.

3. Bâtiment (BAT) selon la revendication 2, **caractérisé en ce que** les moyens de fermeture comprennent un flotteur (FL) présentant au moins une surface apte à recouvrir l'orifice formant la sortie (SL) de ladite cuve de rétention (CUV), lequel flotteur (FL) est réalisé en un matériau présentant une masse volumique supérieure à celle des déchets liquides et inférieure à celle de l'eau.

4. Bâtiment (BAT) selon l'une quelconque des revendications précédentes, **caractérisé en ce qu'**il inclut en outre des moyens de chauffage (HM) d'une surface supérieure du canal d'écoulement d'eau.

5. Bâtiment (BAT) selon l'une quelconque des revendications précédentes, **caractérisé en ce qu'**il inclut en outre des moyens de régulation d'une température intérieure de la cuve de rétention (CUV).

6. Bâtiment (BAT) selon l'une quelconque des revendications précédentes, **caractérisé en ce que** la cuve de rétention (CUV) étant disposée sur le premier trajet (TRAJ1) du canal d'écoulement d'eau, ledit bâtiment (BAT) inclut en outre des moyens de rétention de déchets solides (MRS) disposés sur le deuxième trajet (TRAJ2) dudit canal d'écoulement d'eau.

7. Bâtiment (BAT) selon la revendication 6, **caractérisé en ce que** les moyens de rétention de déchets solides (MRS) étant disposés en amont du canal d'écoulement d'eau par rapport à ladite cuve de rétention (CUV), les premier et deuxième trajets (TRAJ1 et TRAJ2) dudit canal d'écoulement d'eau sont confondus entre l'entrée (EO) du canal d'écoulement d'eau et une entrée (EL) de ladite cuve de rétention.

8. Bâtiment (BAT) selon l'une des revendications 6 ou 7 **caractérisé en ce que** les moyens de rétention de déchets solides (MRS) incluent au moins une grille disposée en travers du canal d'écoulement d'eau.

9. Bâtiment (BAT) selon la revendication 8, **caractérisé en ce que** les moyens de rétention de déchets solides (MRS) incluent une première et une deuxième grilles (GR1 et GR2) formant saillie l'une par rapport à l'autre et solidaires entre elles de manière à former un ensemble, lequel ensemble est mobile par rapport audit bâtiment (BAT).

10. Bâtiment (BAT) selon l'une quelconque des revendications précédentes, **caractérisé en ce que** la turbine (TUR) présente une sortie destinée à produire un jet d'eau vers l'extérieur dudit bâtiment (BAT), en dessous de la surface du plan ou cours d'eau.

11. Bâtiment (BAT) selon la revendication 10, **caractérisé en ce que** la sortie de la turbine (TUR) est munie d'un déflecteur (DEF) présentant une position réglable, laquelle position détermine une direction du jet d'eau produit par ladite turbine (TUR).

12. Bâtiment (BAT) selon l'une quelconque des revendications 1 à 11, **caractérisé en ce qu'**il est muni d'au moins deux coques (CQ1 et CQ2) solidaires l'une de l'autre et sensiblement parallèles entre elles, une distance séparant lesdites coques (CQ1 et CQ2) délimitant une largeur du canal d'écoulement d'eau.

13. Bâtiment (BAT) selon la revendication 14, **caractérisé en ce qu'**il inclut en outre un carénage (CAR) reliant entre eux des fonds desdites coques (CQ1 et CQ2), une distance séparant ledit carénage (CAR) de la surface du plan ou cours d'eau délimitant une profondeur du canal d'écoulement d'eau.

14. Bâtiment (BAT) selon la revendication 13, **caractérisé en ce qu'**une surface inférieure du carénage (CAR) est munie d'éléments roulants pour faciliter des opérations de déplacement du bâtiment (BAT)sur la terre ferme.

## Claims

1. Vessel designed to collect in board waste that is close to a surface of a body of water or a waterway, said vessel (BAT) comprising a floating liquid waste holding tank (CUV), a water flow channel arranged in said vessel between a water inlet (EO) and a water outlet (SO) **characterised in that** said vessel comprised a turbine (TUR) designed to create a water flow in the said water flow channel and wherein the water flow channel is divided downstream from said inlet and upstream from the said holding tank (CUV) into a first trajectory (TRAJ1)emerging in the tank and into a second trajectory (TRAJ2) ,
and wherein means are provided so that downstream from the tank (CUV), the said second trajectory (TRAJ2) emerges in the said first trajectory (TRAJ1) upstream from the said turbine (TUR) so that the water contained in the tank (CUV) left the said tank (CUV) by a Venturi effect.

2. Vessel according to claim 1, wherein the holding tank includes:
an inlet (EL) adapted to be connected to the inlet of the water flow channel (EO), the holding tank inlet being formed by an upper edge of said tank and adapted to be located close to the surface of the water, and
an outlet (SL) adapted to be connected to the outlet (SO) of said channel, the holding tank outlet being formed by an orifice in a bottom of said tank and adapted to be obstructed by closure means when said tank (CUV) being full of liquid waste.

3. Vessel according to claim 2, wherein the closure comprises a float (FL) having at least one surface for covering the orifice which forms the outlet (SL) of the tank (CUV), the float having a density greater than that of the liquid waste and lower than that of the water.

4. Vessel according to any one of preceding claims, further comprising a heater (HM) of an upper surface of the water flow channel.

5. Vessel according to claim 2, wherein it also comprises means of regulating the temperature inside the holding tank (CUV).

6. Vessel according to any one of preceding claims, wherein the holding tank (CUV) is located on the first trajectory (TRAJ1) of the flow channel, said vessel also including a solid waster retainer (MRS) located in the second trajectory (TRAJ2) of said channel.

7. Vessel according to claim 6, wherein the solid waste retainer (MRS) is positioned upstream of the water flow channel with respect to the holding tank (CUV), the first and second trajectories (TRAJ1, TRAJ2) of said channel being coincident between the inlet (EO) of the channel and the inlet (EL) of the holding tank (CUV).

8. Vessel according to claim 6 or 7, wherein the solid waste retainer (MRS) includes at least one grille located across the water flow channel.

9. Vessel according to claim 8, wherein the solid waste retainer (MRS) comprises a first and a second grille (GR1, GR2) which project with respect to one another and are secured to one another to form an assembly that can move with respect to said vessel (BAT).

10. Vessel according to any one of preceding claims, wherein the turbine (TUR) have an outlet for producing a water jet towards the outside of said vessel, below the surface of the body of water or waterway.

11. Vessel according to claim 10, wherein the turbine (TUR) outlet includes a deflector (DEF) having an adjustable position for determining a direction of the jet of water produced by said turbine (TUR).

12. Vessel according to any one of preceding claims, wherein the vessel includes at least two hulls (CQ1, CQ2) which are secured to one another and are substantially parallel to one another, said hulls (CQ1, CQ2) being separated by a distance defining the water flow channel width.

13. Vessel according to claim 12, further comprising a fairing (CAR) that connects the bottom of said hulls (CQ1, CQ2), said fairing (CAR) being positioned on the vessel from the surface of the body of water or waterway by a distance defining the water flow channel depth.

14. Vessel according to claim 13, further including rolling elements on a lower surface of the fairing (CAR), the rolling elements being positioned and arranged so they roll and bear the load of the vessel during movement of the vessel on dry land.

## Patentansprüche

1. Schiff (BAT), das zum Sammeln an seinem Bord von Abfall bestimmt ist, der in der Nähe einer Oberfläche eines Gewässers oder eines Wasserlaufs vorliegt, wobei das Schiff (BAT) des Typs ist, der einen Rückhaltebehälter (CUV) für schwimmenden Flüssigabfall, einen Wasserabflusskanal, der in dem Schiff zwischen einem Eingang (EO) und einem Ausgang (SO) eingerichtet ist, aufweist, **dadurch gekennzeichnet, dass** das Schiff eine Turbine (TUR) aufweist, die Vorgesehen ist, um einen Wasserstrom in dem Wasserabflusskanal zu schaffen, und dass der Wasserabflusskanal stromabwärts des Eingangs (EO) und stromaufwärts des Rückhaltebehälters (CUV) in einen ersten Verlauf (TRAJ1), der in den Rückhaltebehalter (CUV) mündet, und einen zweiten Verlauf (TRAJ2) unterteilt ist,
und dass Mittel vorgesehen sind, damit stromabwärts des Rückhaltebehälters (CUV) der zweite Verlauf (TRAJ2) in den ersten Verlauf (TRAFJ1) stromaufwärts der Turbine (TUR) derart mündet, dass das in dem Rückhaltebehälter (CUV) enthaltene Wasser aus dem Behälter (CUV) durch Venturieffekt austritt.

2. Schiff (BAT) nach Anspruch 1, **dadurch gekennzeichnet, dass** der Rückhaltebehälter (CUV) Folgendes aufweist:
- einen Eingang (EL), der dazu bestimmt ist, in der Nähe der Wasseroberfläche platziert zu werden, mit dem Wassereingang (EO) verbunden zu werden und der aus einem oberen Rand des Behälters besteht und,
- einen Ausgang (SL), der dazu bestimmt ist mit dem Wasserausgang (30) verbunden zu werden und der aus einer Öffnung besteht, die in seinem Boden eingerichtet ist, wobei der Ausgang (SL) dazu bestimmt ist, durch Verschlussmittel verschlossen zu werden, wenn der Rückhaltebehälter (CUV) mit Flüssigabfall gefüllt ist.

3. Schiff (BAT) nach Anspruch 2, **dadurch gekennzeichnet, dass** die Verschlussmittel einen Schwimmer (FL) aufweisen, der mindestens eine Oberfläche aufweist, die die Öffnung, die den Ausgang (SL) des Rückhaltebehälters (CUV) bildet, abdeckt, wobei der Schwimmer (FL) aus einem Werkstoff besteht, der eine spezifische Masse größer als die des Flüssigabfalls und kleiner als die des Wassers aufweist.

4. Schiff (BAT) nach einem der vorhergehenden Ansprüche, **dadurch gekennzeichnet, dass** es ferner Heizmittel (HM) für eine obere Fläche des Wasserablaufkanals aufweist.

5. Schiff (BAT) nach einem der vorhergehenden Ansprüche, **dadurch gekennzeichnet, dass** es ferner Mittel zum Regeln einer Innentemperatur des Rückhaltebehälters (CUV) aufweist.

6. Schiff (BAT) nach einem der vorhergehenden Aüsprüche, **dadurch gekennzeichnet, dass** der Rückhaltebehälter (CUV) auf dem ersten Verlauf (TRAJ1) des Wasserablaufkanals angeordnet ist, wobei das Schiff (BAT) ferner Rückhaltemittel für Feststoffabfall (MRS) aufweist, die auf dem zweiten Verlauf (TRAJ2) des Wasserablaufkanals angeordnet sind.

7. Schiff (BAT) nach Anspruch 6, **dadurch gekennzeichnet, dass** die Rückhaltemittel für Feststoffabfall (MRS) stromaufwärts des Wasserablaufkanals in Bezug zu dem Rückhaltebehälter (CUV) angeordnet sind, wobei der erste und der zweite Verlauf (TRAJ1 und TRAT2) des Wasserablaufkanals zwischen dem Eingang (EO) des Wasserablaufkanals und einem Eingang (EL) des Wasserauffangbehälter4 zusammenfallen.

8. Schiff (BAT) nach einem der Ansprüche 6 oder 7, **dadurch gekennzeichnet, dass** die Rückhaltemittel für Feststoffabfall (MRS) mindestens ein Gitter aufweisen, das in dem Wasserablaufkanal quer angeordnet ist.

9. Schiff (BAT) nach Aspruch 8, **dadurch gekennzeichnet, dass** die Rückhaltemittel für Feststoffabfall (MRS) ein erstes und ein zweites Gitter (GR1 und GR2) aufweisen, von welchen eines in Bezug zu dem anderen vorsteht, und die miteinander derart fest verbunden sind, dass sie eine Einheit bilden, wobei die Einheit in Bezug zu dem Schiff (BAT) beweglich ist.

10. Schiff (BAT) nach einem der vorhergehenden Ansprüche, **dadurch gekennzeichnet, dass** die Turbine (TUR) einen Ausgang aufweist, der dazu bestimmt ist, einen Wasserstrahl zum Äußeren des Schiffs (BAT) unterhalb der Oberfläche des Gewässers oder Wasserlaufs zu erzeugen.

11. Schiff (BAT) nach Anspruch 10, **dadurch gekennzeichnet, dass** der Ausgang der Turbine (TUR) mit einem Ablenker (DEF) versehen ist, der eine einstellbare Position aufweist, wobei die Position eine Richtung des Wasserstrahles, der von der Turbine (TUR) erzeugt wird, festlegt.

12. Schiff (BAT) nach einem der Ansprüche 1 bis 11, **dadurch gekennzeichnet, dass** es mit mindestens zwei Rümpfen (CQ1 und CQ2) versehen ist, die fest miteinander verbunden und zueinander im Wesentlichen parallel sind, wobei eine Entfernung, die die zwei Rümpfe (CQ1 und CQ2) trennt, eine Breite des Wasserablaufkanals festlegt.

13. Schiff (BAT) nach Anspruch 14, **dadurch gekennzeichnet, dass** es ferner eine Verkleidung (CAR) aufweist, die die Böden der Rümpfe (CQ1 und CQ2) miteinander verbindet, wobei eine Entfernung, die die Verkleidung (CAR) von der Oberfläche des Gewässers oder des Wasserlaufs trennt, eine Tiefe des Wasserabflusskanals angrenzt.

14. Schiff (BAT) nach Anspruch 13, **dadurch gekennzeichnet, dass** eine untere Fläche der Verkleidung (CAR) mit Rollelementen versehen ist, um Bewegungsoperationen des Schiffs (BAT) an Land zu erleichtern.
